# FASCICULE DE BREVET EUROPEEN

(11) **EP 1 461 263 B1**
(45) Date de publication et mention de la délivrance du brevet: **05.04.2006**
(21) Numéro de dépôt: 03709851.4
(22) Date de dépôt: 02.01.2003
(51) Int. Cl.: B65D 41/48

(54) **DISPOSITIF DE BOUCHAGE**
VERSCHLUSSVORRICHTUNG
CLOSURE DEVICE AND CONTAINER EQUIPPED THEREWITH

(30) Priorité: 03.01.2002 FR 0200048
(43) Date de publication de la demande: 29.09.2004
(73) Titulaire: Tetra Laval Holdings & Finance S.A., 1009 Pully (CH)
(72) Inventeur: ANTIER, Grégory, F-01600 Trevoux (FR); ADABACHIAN, Georges, F-01600 Trevoux (FR)
(74) Mandataire: Myon, Gérard Jean-Pierre
(86) Numéro de dépôt international: PCT/FR2003/000003
(87) Numéro de publication internationale: WO 2003/059770

(56) Documents cités:
- US-A- 3 994 409
- US-A- 4 557 393

## Description

La présente invention concerne un dispositif de bouchage d'un récipient pourvu d'un col, ce dispositif étant du type comprenant :
- une première portion formant un obturateur,
- une deuxième portion, annulaire, destinée à être maintenue autour du col, et
- une troisième portion qui forme une languette d'inviolabilité associant la première à la deuxième portion, qui est reliée à ces première et deuxième portions par des moyens frangibles et qui est destinée à être retirée lors d'une première utilisation afin de libérer l'obturateur.

L'invention concerne également un récipient pourvu d'un col sur lequel est monté un dispositif de bouchage du type précité.

Lors du tout premier débouchage d'un tel récipient, la languette d'inviolabilité est ôtée en déchirant les moyens frangibles, si bien que l'obturateur peut être déplacé à l'écart du col.

Dans bien des cas, l'utilisateur ne sait alors quoi faire de cette languette d'inviolabilité qui l'embarrasse, ce qui constitue un inconvénient.

De plus, il arrive que la languette d'inviolabilité embarrassante soit jetée n'importe où, si bien que l'inconvénient qui vient d'être mentionné se double parfois d'une pollution de l'environnement, alors même que le dispositif de bouchage est généralement réalisé dans un matériau recyclable.

Dans le brevet américain US-A-3,994,409, il est décrit un bouchon prévu pour un récipient. Ce bouchon comprend une jupe annulaire divisée par deux lignes de moindre résistance en une bague de retenue, un obturateur et une languette d'inviolabilité. L'une des deux lignes de moindre résistance est conçue comme une boucle fermée, tandis que l'autre ligne de moindre résistance présente une interruption. De ce fait, la languette d'inviolabilité ne peut être totalement détachée que de la bague de retenue, en tirant sur une oreille prévue à une extrémité de cette languette d'inviolabilité. Comme elle reste unie à l'obturateur, cette languette d'inviolabilité présente l'inconvénient d'être inesthétique et l'inconvénient de risquer de blesser l'utilisateur et/ou d'accrocher des objets susceptibles d'être de ce fait déséquilibrés et de tomber.

Un dispositif de bouchage à languette complètement séparable ne présente pas de tels inconvénients, puisque sa languette d'inviolabilité est destinée à être retirée des première et deuxième portions du dispositif.

L'invention a au moins pour but de rendre plus pratique les dispositifs de bouchage du type précité.

A cet effet, elle a pour objet un dispositif de bouchage de ce type, qui définit des moyens de rangement de la languette d'inviolabilité, une fois cette languette d'inviolabilité dissociée des première et deuxième portions, ce dispositif étant caractérisé en ce que la deuxième portion comporte une paroi formant une jupe annulaire, les moyens de rangement comprenant un passage ménagé à travers la paroi de la jupe et apte à permettre l'insertion de la languette d'inviolabilité dans un espace intérieur de rangement que la jupe et le col sont destinés à délimiter entre eux.

L'invention a également pour objet un récipient pourvu d'un col, caractérisé en ce qu'il comporte un dispositif de bouchage tel que défini ci-dessus, monté sur le col, ce col et la jupe du dispositif de bouchage délimitant entre eux un espace intérieur de rangement auquel donne accès le passage ménagé à travers la jupe et dans lequel peut être insérée la languette d'inviolabilité.

L'invention sera bien comprise à la lecture de la description qui va suivre, donnée uniquement à titre d'exemple et faite en se référant aux dessins annexés, sur lesquels :
- La figure 1 est une première vue en perspective d'un dispositif de bouchage conforme à l'invention;
- la figure 2 est une seconde vue en perspective du dispositif de bouchage représenté sous un autre angle à la figure 1 ;
- la figure 3 est une vue en coupe axiale du col d'un récipient conforme à l'invention et obturé par le dispositif du bouchage des figures 1 et 2 ;
- les figures 4 et 5 sont deux vues semblables, en perspective, de l'ensemble de la figure 3, et illustrent respectivement une étape du rangement d'une languette d'inviolabilité retirée du dispositif de bouchage de cet ensemble, et la position finale de cette languette d'inviolabilité rangée ;
- la figure 6 est une vue analogue à la figure 3 et représente l'ensemble des figures 3 à 5, dont la languette d'inviolabilité est rangée après avoir été retirée ;
- la figure 7 est une vue analogue à la figure 2 et représente un dispositif de bouchage selon une première variante de réalisation de l'invention ;
- la figure 8, qui correspond à la figure 3, est une coupe axiale du col d'un récipient conforme à l'invention et obturé par le dispositif de bouchage représenté à la figure 7 ;
- la figure 9, qui correspond à la figure 6, est une coupe axiale de l'ensemble de la figure 8, dans lequel une languette d'inviolabilité a été rangée après avoir été retirée du dispositif de bouchage ; et
- la figure 10 est une vue partielle, en perspective, avec arrachement, d'un récipient selon une deuxième variante de réalisation de l'invention.

Sur les figures 1 à 6, un dispositif de bouchage 1 est représenté soit seul, soit monté sur le col 2 d'un récipient, qui est une bouteille 3 partiellement figurée.

Plus précisément, sur les figures 1 à 3, le dispositif de bouchage 1, réalisé par moulage de matière plastique, est encore intact ou vierge. Il est alors monobloc et, pour l'essentiel, symétrique par rapport à un axe X-X'. Il comporte trois portions, dont une forme un obturateur 4, et dont une autre est une jupe annulaire 5 de montage du dispositif 1 sur le col 2. La dernière portion, qui s'étend entre les deux autres, autour de l'axe X-X', est une languette d'inviolabilité 6 qui, jusqu'à son retrait du dispositif 1, associe l'obturateur 4 à la jupe 5.

L'une des deux extrémités de la languette d'inviolabilité 6 est munie d'un organe de préhension 7.

Des moyens frangibles, destinés à être déchirés lors du retrait de la languette d'inviolabilité 6, comprennent deux lignes continues de moindre résistance mécanique 8 et 9, chacune résultant de la présence d'un sillon sur la face externe du dispositif de bouchage 1. La ligne de moindre résistance mécanique 8 s'étend entre la languette d'inviolabilité 6 et l'obturateur 4. La ligne de moindre résistance mécanique 9 s'étend entre la languette d'inviolabilité 6 et la jupe 5.

Une articulation à charnière 10, d'axe de pivotement A-A', est prévue entre les deux extrémités de la languette d'inviolabilité 6 et comporte deux lamelles élastiques 11 qui relient l'obturateur 4 à la jupe 5 et sont décalées angulairement autour de l'axe X-X' l'une de l'autre.

A une certaine distance de chacune de ses deux extrémités, la ligne de moindre résistance mécanique 9 s'incline vers le bord libre 12 de la jupe 5, puis définit un arceau 13, dont la concavité est tournée vers l'obturateur 4 et qui s'étend diamétralement à l'opposé de l'articulation 10.

Un trou 14, allongé selon une direction sensiblement parallèle à l'axe X-X', traverse de part en part la paroi de la jupe 5. Il a sensiblement la même position angulaire autour de l'axe X-X' que l'articulation 10. Il forme des moyens de rangement de la languette d'inviolabilité 6 qui peut être passée dedans, une fois les lignes de moindre résistance 8 et 9 déchirées.

Sur la figure 3, le dispositif de bouchage 1 est monté sur le col 2. La jupe 5 est alors retenue autour de ce col 2 par des moyens d'encliquetage constitués de deux bourrelets annulaires complémentaires, dont l'un est référencé 15 et prévu à l'intérieur de la jupe 5, et dont l'autre est référencé 16 et prévu à l'extérieur du col 2.

Le col 2 possède un filet hélicoidal et extérieur 17, grâce auquel un capuchon non représenté peut être vissé sur ce col 2, en l'absence du dispositif de bouchage 1. Ce filet 17 est axialement décalé vers le bord libre de ce col 2, par rapport au bourrelet 16. Entre le bourrelet 16 et le filet 17, la jupe 5 et le col 2 délimitent entre eux un espace annulaire de rangement 18, auquel donne accès le trou 14.

Tant que les lignes de moindre résistance 8 et 9 ne sont pas déchirées, la languette d'inviolabilité 6 s'oppose au retrait de l'obturateur 4, lequel obture de manière étanche le passage délimité par le col 2.

Lors du premier débouchage de la bouteille 3, la languette d'inviolabilité 6, saisie par l'organe de préhension 7, est totalement retirée en déchirant les lignes de moindre résistance 8 et 9, ce qui libère l'obturateur 4, qui peut alors être basculé autour de l'axe A-A' de l'articulation 10, à l'écart du col 2, dans la position illustrée à la figure 6.

Conformément au but de l'invention, l'utilisateur n'est alors pas embarrassé par la languette d'inviolabilité 6 retirée, puisqu'il peut la glisser dans l'espace de rangement 18, à travers le trou 14. Pour ce faire, il commence par insérer l'extrémité de cette languette d'inviolabilité 6 opposée à l'organe de préhension 7 dans le trou 14, puis dans l'espace de rangement 18. Ensuite, il fait progressivement pénétrer la languette d'inviolabilité 6 dans l'espace de rangement 18, en exerçant une poussée symbolisée par la flèche F sur la figure 4. Comme les moyens frangibles sont formés par deux lignes continues de moindre résistance mécanique, les bords latéraux de la languette d'inviolabilité 6 sont sensiblement réguliers, si bien que cette languette d'inviolabilité passe dans le trou 14 sans accrocher.

La languette d'inviolabilité 6 peut être poussée ainsi jusqu'à ce que l'organe de préhension 7 bute contre le bord du trou 14 et se bloque à l'entrée de l'espace de rangement 18. La languette d'inviolabilité 6 se trouve alors dans la position illustrée aux figures 5 et 6 : elle est montée, ou si l'on préfère rangée, dans l'espace de rangement 18 et seul son organe de préhension 7 dépasse à l'extérieur. Cependant, puisqu'il est caché par l'obturateur 4 ouvert, comme cela ressort de la figure 6, cet organe de préhension 7 n'occasionne aucune gêne lorsque le contenu de la bouteille 3 est versé dans un autre récipient ou lorsqu'un utilisateur boit au goulot en plaçant sa bouche à l'opposé de la charnière 10.

Par ailleurs, le trou 14 facilite le drainage rapide d'un liquide pouvant être emprisonné entre le col 2 et la jupe 5 lors du montage du dispositif de bouchage 1, et/ou il favorise et accélère l'évaporation de ce liquide qui peut être un résidu d'une denrée alimentaire versée dans la bouteille 3 ou d'eaux de nettoyage.

Comme on peut le voir à la figure 6, le retrait de la languette d'inviolabilité 6 laisse place à une échancrure 19 dans la jupe 5. Au niveau de l'arceau 13, le bord de cette échancrure 19 délimite une autre échancrure 20, plus petite, plus profonde et située à l'opposé de l'articulation 10. Aussi, cette petite échancrure 20 découvre le col 2 sur une plus grande longueur précisément là où un éventuel utilisateur buvant au goulot est susceptible d'appliquer sa lèvre inférieure.

Un dispositif de bouchage 101 selon une première variante de réalisation de l'invention est représenté aux figures 7 à 9. Sur les figures 8 et 9, il est monté sur le col 102 d'une bouteille 103 selon cette première variante de réalisation de l'invention. Dans ce qui suit, on ne décrira que ce qui distingue le dispositif de bouchage 101 et la bouteille 103 du dispositif de bouchage 1 et de la bouteille 3. De plus, les références désignant des parties de ce dispositif de bouchage 101 ou de cette bouteille 103 seront construites en augmentant de 100 les références désignant les parties semblables sur le dispositif 1 ou la bouteille 3.

Le col 102 et la jupe 105 sont respectivement plus long que le col 2 et la jupe 5.

Par rapport à l'espace de rangement 18, l'espace de rangement 118 est décalé axialement et s'étend entre le bourrelet intérieur 115 de la jupe 105 et le bord libre 112 de cette jupe 105, comme on peut le voir à la figure 8.

Contrairement à ce qu'il en est du dispositif de bouchage 1, le passage ménagé à travers la paroi de la jupe 105, pour donner accès à l'espace de rangement 118, n'est pas formé par un trou, mais par une encoche 114, délimitée à partir du bord libre 112 et allongée en direction de l'obturateur 104.

Sur la figure 9, la languette d'inviolabilité 106 est rangée à l'intérieur de l'espace de rangement 118. Une couronne radiale 21, prévue pour la manipulation de la bouteille 103 et équipant le col 102, s'oppose alors à un éventuel déplacement axial de la languette d'inviolabilité 106 en dehors du logement 118.

Une bouteille 203 selon une deuxième variante de réalisation de l'invention est représentée à la figure 10. Dans ce qui suit, on ne décrit que ce qui distingue cette bouteille 203 de la bouteille 3. De plus, certaines références désignant des parties de cette bouteille 203 sont construites en augmentant de 200 les référencés désignant les parties semblables sur la bouteille 3.

Le col 202 de la bouteille 203 est dépourvu du filet 17 de la bouteille 3. En revanche, il définit un bourrelet annulaire 222. Ce dernier s'étend à l'extérieur du col 202, entre le bourrelet annulaire 216 et le bord libre de ce col 202.

Un dispositif de bouchage 1 identique à celui représenté aux figures 1 à 6 est monté sur le col 202, de la même manière que le dispositif de bouchage 1 représenté aux figures 1 à 6 est monté sur le col 2 de la bouteille 3, sur les figures 3 à 6. La jupe 5, à l'intérieur de laquelle se trouve le bourrelet annulaire 222, s'applique sur ce dernier. De la sorte, l'espace de rangement 218 est conjointement délimité par la jupe 5 et le col 202, ainsi que, latéralement, par les bourrelets annulaires 222 et 216.

Lors du rangement de la languette d'inviolabilité 6, ces bourrelets annulaires 222 et 216 guident et confinent cette languette d'inviolabilité 6 dans l'espace- de rangement 218.

En variante, le bourrelet annulaire 222 peut être défini non pas par le col de la bouteille, mais la jupe 5 du dispositif de bouchage 1.

Parmi les avantages de l'invention, on notera que la présence d'un passage à travers la paroi de la jupe 5 ou 105 se traduit par un gain de matière et donc par une économie.

## Revendications

1. Dispositif de bouchage d'un récipient (3 ; 103 ; 203) pourvu d'un col (2 ; 102 ; 202), ce dispositif comprenant :
- une première portion destinée à former un obturateur (4 ; 104),
- une deuxième portion (5 ; 105), annulaire, destinée à être maintenue autour du col (2 ; 102) et
- une troisième portion qui forme une languette d'inviolabilité (6 ; 106) associant la première (4 ; 104) à la deuxième (5 ; 105) portion, qui est reliée à ces première et deuxième portions (4, 5 ; 104, 105) par des moyens frangibles (8, 9) et qui est destinée à être retirée lors d'une première utilisation afin de libérer l'obturateur (4 ; 104),
ce dispositif définissant des moyens (14 ; 114) de rangement (F) de la languette d'inviolabilité (6 ; 106), une fois cette languette d'inviolabilité dissociée des première et deuxième portions (4, 5 ; 104, 105), **caractérisé en ce que** la deuxième portion comporte une paroi formant une jupe annulaire (5 ; 105), les moyens de rangement comprenant un passage (14 ; 114) ménagé à travers la paroi de ladite jupe (5 ; 105) et apte à permettre l'insertion de la languette d'inviolabilité (6 ; 106) dans un espace intérieur de rangement (18 ; 118 ; 218) que la jupe (5 ; 105) et le col (2 ; 102) sont destinés à délimiter entre eux.

2. Dispositif selon la revendication 1, **caractérisé en ce que** ledit passage est formé par un trou (14).

3. Dispositif selon la revendication 1, **caractérisé en ce qu'**à l'opposé de l'obturateur (104), la jupe (105) se termine par un bord libre (112) qui délimite une encoche (114) formant ledit passage.

4. Dispositif selon l'une quelconque des revendications 1 à 3, **caractérisé en ce que**, de chaque côté de la languette d'inviolabilité (6 ; 106), lesdits moyens frangibles présentent la forme d'une ligne continue de moindre résistance mécanique (8, 9).

5. Dispositif selon l'une quelconque des revendications précédentes, **caractérisé en ce qu'**une articulation (10) associe l'obturateur (4 ; 104) à la deuxième portion (5 ; 105), lesdits moyens frangibles comprenant au moins une ligne de moindre résistance mécanique (9), qui s'étend entre la languette d'inviolabilité (6 ; 106) et la deuxième portion (5 ; 105), et, diamétralement à l'opposé de l'articulation (10), définit le bord (13) d'une échancrure (20) destinée à être délimitée par ladite deuxième portion (5 ; 105) et à découvrir une partie du col (2 ; 102 ; 202) après le retrait de la languette d'inviolabilité (6 ; 106).

6. Récipient pourvu d'un col (2 ; 102 ; 202), **caractérisé en ce qu'**il comporte un dispositif de bouchage (1 ; 101) selon l'une quelconque des revendications précédentes, monté sur le col (2 ; 102 ; 202), ledit col et ladite jupe (5 ; 105) délimitant entre eux un espace intérieur de rangement (18 ; 118 ; 218) auquel donne accès ledit passage (14 ; 114) et dans lequel peut être insérée la languette d'inviolabilité (6 ; 106).

7. Récipient selon la revendication 6, **caractérisé en ce qu'**au moins l'un des éléments du groupe comprenant le col (2 ; 102 ; 202) et ladite jupe (5 ; 105) du dispositif de bouchage (1 ; 101) définit au moins un guide (16 ; 21, 115 ; 222) de confinement de la languette d'inviolabilité (6 ; 106) dans l'espace inférieur de rangement (18 ; 118 ; 218).

8. Récipient selon la revendication 7, **caractérisé en ce que** le guide de confinement est une saillie annulaire (16 ; 21, 115 ; 222) délimitant latéralement l'espace intérieur de rangement (18 ; 118 ; 218).

9. Récipient selon l'une quelconque des revendications 6 à 8, **caractérisé en ce que** le dispositif de bouchage (1 ; 101) est selon la revendication 6, et **en ce qu'**au niveau de l'échancrure (20), le col (2 ; 102 ; 202) dépasse plus qu'ailleurs de ladite deuxième portion (5 ; 105).

## Claims

1. Device for closing a container (3; 103; 203) provided with a neck (2, 102, 202), the said device comprising:
- a first portion which is intended to form an obturator (4; 104);
- a second, annular portion (5; 105) which is intended to be kept in position round the neck (2; 102); and
- a third portion which forms a tamper-proof strip (6; 106) which joins the first portion (4; 104) to the second portion (5; 105) and is connected to the said first and second portions (4, 5; 104, 105) by breakable means (8, 9) and which is intended to be removed on first use in order to free the obturator (4; 104),
the said device defining means (14; 114) for stowing (F) the tamper-proof strip (6; 106) once the said tamper-proof strip has been separated from the first and second portions (4, 5; 104, 105), **characterised in that** the second portion has a wall forming an annular skirt (5; 105), the stowing means comprising a passage (14; 114) which is provided through the wall of the said skirt (5; 105) and is capable of permitting the insertion of the tamper-proof strip (6; 106) in an inner stowage space (1.8; 118; 218) which the skirt (5; 105) and the neck (2; 102) are intended to delimit between them.

2. Device according to Claim 1, **characterised in that** the said passage is formed by a hole (14).

3. Device according to Claim 1, **characterised in that**, opposite the obturator (104), the skirt (105) terminates in a free edge (112) which delimits a notch (114) which forms the said passage.

4. Device according to any of Claims 1 to 3, **characterised in that**, on each side of the tamper-proof strip (6, 106), the said breakable means are in the form of a continuous line (8, 9) of lower mechanical strength.

5. Device according to any of the preceding claims, **characterised in that** a hinge (10) joins the obturator (4; 104) to the second portion (5; 105), the said breakable means comprising at least one line (9) of lower mechanical strength which extends between the tamper-proof strip (6; 106) and the second portion (5; 105) and, diametrically opposite the hinge (10), defines the edge (13) of a cut-out portion (20) which is intended to be delimited by the said second portion (5; 105) and to uncover part of the neck (2; 102; 202) after the removal of the tamper-proof strip (6; 106).

6. Container provided with a neck (2; 102; 202), **characterised in that** it has a closing device (1; 101) according to any of the preceding claims mounted on the neck (2; 102; 202), the said neck and the said skirt (5; 105) delimiting, between them, an inner stowage space (18; 118; 218) to which the said passage (14; 114) provides access and in which the tamper-proof strip (6; 106) can be inserted.

7. Container according to Claim 6, **characterised in that** at least one of the elements of the group comprising the neck (2; 102; 202) and the said skirt (5; 105) of the closing device (1; 101) defines at least one guide (16; 21, 115; 222) for confining the tamper-proof strip (6; 106) within the inner stowage space (18; 118; 218).

8. Container according to Claim 7, **characterised in that** the confining guide is an annular projection (16; 21, 115; 222) which laterally delimits the inner stowage space (18; 118; 218).

9. Container according to any of Claims 6 to 8, **characterised in that** the closing device (1; 101) is in accordance with Claim 6, and **in that**, at the level of the cut-out portion (20), the neck (2; 102; 202) juts out more than elsewhere above the said second portion (5; 105).

## Patentansprüche

1. Abdichtungsvorrichtung für einen Behälter (3; 103: 205), versehen mit einem Hals (2; 102; 202) versehen ist, wobei diese Vorrichtung:
- einen ersten Abschnitt, der dazu bestimmt ist, einen Verschluss zu bilden (4; 104).
- einen zweiten, ringförmigen, Abschnitt (5: 105), der dazu bestimmt ist, um den Hals (2: 102) herum gehalten zu werden, und
- einen dritten Abschnitt, der eine Unversehrtheitslasche (6; 106) bildet, die den ersten (4: 104) mit dem zweiten Abschnitt (5; 105) verknüpft, die mit diesen ersten und zweiten Abschnitten (4, 5: 104, 105) durch zerbrechliche Mittel (8, 9) verbunden ist, und die dazu bestimmt ist, bei der ersten Verwendung zurückgezogen zu werden, um den Verschluss freizulegen (4; 104),
umfasst,
wobei diese Vorrichtung Mittel (14; 114) zum Verstauen (F) der Unversehrtheitslasche (6; 106) definiert, sobald diese Unversehrtheitslasche vom ersten und zweiten Abschnitt (4, 5: 104, 105) getrennt wird, **dadurch gekennzeichnet, dass** der zweite Abschnitt eine Wand umfasst, die eine ringförmigen Manschette (5: 105) bildet, wobei die Mittel zum Verstauen einen Gang (14: 114) umfassen, der durch die Wand der Manschette (5; 105) führt, und in der Lage ist, die Einführung der Unversehrtheitslasche (6; 106) in einen inneren Raum zum Verstauen (18; 118; 218) zu ermöglichen, wobei die Manschette (5; 105) und der Hals (2; 102) dazu bestimmt sind, eine Grenze zwischen den beiden zu bilden.

2. Vorrichtung nach Anspruch 1, **dadurch gekennzeichnet, dass** der Gang durch ein Loch (14) gebildet wird.

3. Vorrichtung nach Anspruch 1, **dadurch gekennzeichnet, dass** die Manschette (105) mit einem freien Rand (112) gegenüber dem Verschluss (104) endet, der eine Kerbe (114) begrenzt, die den Gang bildet.

4. Verfahren nach einem der Ansprüche 1 bis 3, **dadurch gekennzeichnet, dass** auf jeder Seite der Unversehrtheitslasche (6; 106), die zerbrechlichen Mittel die Form einer durchgehende Linie mit geringster mechanischer Festigkeit (8. 9) aufweisen.

5. Verfahren nach einem der vorstehenden Ansprüche, **dadurch gekennzeichnet, dass** ein Gelenk (10), das den Verschluss (4: 104) mit dem zweiten Abschnitt (5: 105) verbindet, wobei die zerbrechlichen Mitteln mindestens eine Linie mit geringster mechanischer Festigkeit (9) umfassen, die sich zwischen der Unversehrtheitslasche (6: 106) und dem zweiten Abschnitt (5: 105) ausdehnt, und, diametral gegenüber dem Gelenk (10) liegt, den Rand (13) einer Einbuchtung (20) definiert, dazu bestimmt durch den zweiten Abschnitt (5: 105) zu begrenzen und um einen Teil des Halses (2; 102: 202) nach der Zurückziehung der Unversehrtheitslasche (6; 106) abzudecken.

6. Behälter, versehen mit einem Hals (2: 102: 202), **dadurch gekennzeichnet, dass** er eine Abdichtungsvorrichtung (1; 101) nach einem der vorstehenden Ansprüche umfasst, die auf dem Hals (2; 102; 202) angebracht ist, wobei der Hals und die Manschette (5; 105) zwischen sich einen inneren Raum zum Verstauen (18; 118: 218) begrenzen, zu dem der Gang (14; 114) Zugang verschafft und in den die Unversehrtheitslasche (6; 106) eingeführt werden kann.

7. Behälter nach Anspruch 6, **dadurch gekennzeichnet, dass** mindestens eines der Elemente der Gruppe die den Hals (2: 102: 202) umfassen, und die Manschette (5; 105) der Abdichtungsvorrichtung (1: 101) mindestens eine Sicherheitsschiene (16: 21, 115: 222) der Unversehrtheitslasche (6: 106) in dem inneren Raum zum Verstauen (18: 118: 218) definiert.

8. Behälter gemäß Anspruch 7, **dadurch gekennzeichnet, dass** die Sicherheitsschiene ein ringförmiger Überhang (16: 21, 115: 222) ist, der seitlich den inneren Raum zum Verstauen (18: 118: 218) begrenzt.

9. Behälter nach einem der Ansprüche 6 bis 8, **dadurch gekennzeichnet, dass** die Abdichtungsvorrichtung (1: 101) eine Vorrichtung gemäß Anspruch 6 ist, und **dadurch**, dass in Höhe der Einbuchtung (20), der Hals (2; 102; 202) den zweiten Abschnitt (5; 105) mehr als anderswo übersteigt.
